# EUROPÄISCHE PATENTSCHRIFT

(11) **EP 0 854 338 B1**
(45) Veröffentlichungstag und Bekanntmachung des Hinweises auf die Patenterteilung: **13.11.2002**
(21) Anmeldenummer: 97120593.5
(22) Anmeldetag: 25.11.1997
(51) Int. Cl.: F26B 15/12, F26B 13/10

(54) **Trockner für band- oder plattenförmiges Gut**
Dryer for web- or plate-shaped material
Sécheur pour matière en forme de bandes continues ou plaques

(30) Priorität: 17.01.1997 DE 19701426
(43) Veröffentlichungstag der Anmeldung: 22.07.1998
(73) Patentinhaber: BABCOCK-BSH GmbH, 36251 Bad Hersfeld (DE)
(72) Erfinder: Bahner, Friedrich, 36199 Rotenburg/Fulda (DE); Hentschel, Klaus, 36251 Bad Hersfeld (DE); Lang, Karl-Friedrich, 36251 Bad Hersfeld (DE); Lehn, Gerhard, 36251 Bad Hersfeld (DE); Maurer, Karl, 36251 Bad Hersfeld (DE); Schmidt, Manfred, 36280 Oberaula-Olberode (DE)
(74) Vertreter: Frese-Göddeke, Beate, Dr.

(56) Entgegenhaltungen:
- DE-A- 1 460 544
- DE-A- 1 946 696
- DE-U- 29 701 755
- US-A- 3 964 656
- US-A- 4 428 128
- US-A- 4 782 600

## Beschreibung

Die Erfindung betrifft einen Trockner für band- oder plattenförmiges Gut, insbesondere einen Mehretagentrockner für Gipskartonplatten, gemäß dem Oberbegriff des Anspruchs 1.

Sie geht von einem Trockner aus, der durch die DE-OS 19 46 696 bekannt geworden ist. Die Druckschrift enthält schon deutliche Hinweise auf das Problem, auf der ganzen Breite der Fördereinrichtung eine gleichmäßige Trocknung zu erreichen. Hierzu sind verschiedene Maßnahmen vorgesehen. Die Düsenkästen sind keilförmig ausgebildet, so daß der Querschnitt von der Zuströmseite in Richtung auf das andere Ende abnimmt. Dadurch soll innerhalb des Düsenkastens auf der ganzen Länge ein konstanter Druck aufrechterhalten werden. Die keilförmigen Düsenkästen sind so angeordnet, daß der Abstand der Begrenzungswand, die der durchlaufenden Platte zugekehrt ist, von der Zuströmseite in Richtung auf die Abströmseite zunimmt. Dadurch wird der abströmenden Luft mit zunehmendem Abstand von der Zuströmseite ein entsprechend der zunehmenden Menge größer werdender Querschnitt zur Verfügung gestellt. Um trotz des ungleichmäßigen Abstandes zwischen Düsenkasten und durchlaufender Platte auf der ganzen Breite eine gleichmäßige Geschwindigkeit der auf die Platte aufprallenden Trocknungsluftstrahlen zu erhalten, sind die Düsen als kurze Rohrstücke ausgebildet, deren Länge um so größer ist, je weiter sie von der Zuströmseite entfernt angeordnet sind. Dadurch wird der Abstand zwischen Düsenmündung und durchlaufender Platte auf der ganzen Breite konstant gehalten. Eine weitere Maßnahme besteht darin, den Trockner in aufeinanderfolgende Zonen zu unterteilen und die Zuströmöffnungen der Düsenkästen von Zone zu Zone abwechselnd an gegenüberliegenden Seiten des Trockners anzuordnen.

Die zuletzt genannte Maßnahme setzt bei den üblicherweise in Gipskartonplattentrocknem eingesetzten Rollenförderem voraus, daß sowohl die Antriebe mit den Antriebsketten als auch die Versorgungsleitungen in aufeinanderfolgenden Zonen auf entgegengesetzten Seiten angeordnet sind. Daher wechselt auch die für Wartungs- oder Reparaturarbeiten zugängliche Seite von Zone zu Zone. Das ist in der Praxis ein schwerer Nachteil. Schon der Umstand, daß in der erwähnten Druckschrift diese Maßnahme trotzdem empfohlen wird, deutet darauf hin, daß die übrigen Maßnahmen nicht die gewünschte Gleichförmigkeit auf der ganzen Breite gewährleisten.

Die ungleichförmige Trocknung wird in besonders starkem Maße bei Trocknem beobachtet, die - wie der in der angeführten Druckschrift beschriebene Trockner - mehrere etagenartig übereinander angeordnete Fördereinrichtungen aufweisen und aus diesem Grunde einen sehr kompakten Aufbau haben. Die Querschnittsabmessungen der einzelnen Düsenkästen sind dabei sehr klein im Verhältnis zur Länge. Es kann sich - in Längsrichtung des Düsenkastens gesehen - eine ungleichmäßige Verteilung der Geschwindigkeit ergeben, mit der die Luftstrahlen aus den Düsenöffnungen ausströmen. Durch die in Querrichtung abströmende Luft werden die Düsenstrahlen mit zunehmender Entfernung von der Zuströmseite immer stärker aus der Vertikalen abgelenkt.. Die zwischen den Düsenkästen abströmende Luft bewirkt eine in Richtung auf die Abströmseite zunehmende Kühlung der Düsenkästen, die zu einer Abkühlung der Trocknungsluft und letzten Endes zu einer Verschlechterung des Trocknungseffektes führt.

Die in der Druckschrift angegebenen Maßnahmen haben außerdem den Nachteil, daß sie nur schwer korrigierbar sind, wenn sich herausstellt, daß die erforderliche Gleichmäßigkeit nicht ereicht wird.

Der Erfindung liegt die Aufgabe zugrunde, einen Trockner mit den im Oberbegriff angegebenen Merkmalen mit einfachen Mitteln auszustatten, die es ermöglichen, auf der gesamten Breite eine gleichmäßige Restfeuchte zu erhalten und etwaige Abweichungen mit geringem Aufwand zu korrigieren. Diese Aufgabe wird durch die kennzeichnenden Merkmale des Anspruchs 1 gelöst.

Bei der Erfindung macht man sich den Umstand zunutze, daß der Wärmeübergang von einem aufprallenden Luftstrom auf eine zu trocknende Platte eine Funktion des Abstandes zwischen Düsenmündung und Platte ist.

Weitere vorteilhafte Merkmale der Erfindung sind in den Ansprüchen 2 bis 3 angegeben.

Die Zeichnung dient zur Erläuterung der Erfindung anhand eines vereinfacht dargestellten Ausführungsbeispiels.
- Figur 1: zeigt einen Querschnitt.
- Figur 2: zeigt einen Längsschnitt mit Ansicht auf die Trennwand.
- Figur 3: zeigt ausschnittweise eine Draufsicht auf einige Rollen und Düsenkästen.
- Figur 4: zeigt einen Ausschnitt aus Figur 1 in größerem Maßstab.
- Figur 4a: zeigt vergrößert eine Einzelheit X aus Figur 4
- Figur 5: zeigt eine andere Einzelheit aus Figur 4, ebenfalls in vergrößertem Maßstab.

Der Trockner besteht z. B. aus dreißig oder mehr baukastenartig aneinandergereihten Abteilen. Ein Abteil misst in Förderrichtung 2,0 m bis 2,5 m und ist 5,0 m bis 6,0 m breit. Es hat eine Decke 1 und Seitenwände 2, 3.

In dem Abteil ist durch eine Zwischendecke 4, eine Trennwand 5 und ein gitterartiges Traggestell 6 ein Kernbereich 7 von einem Umluftkanal abgetrennt. Dieser besteht aus einem waagerechten Kanal 8 über dem Kernbereich 7, einem seitlichen senkrechten Verteilerkanal 9 und einem auf der gegenüberliegenden Seite im wesentlichen spiegelsymmetrisch angeordneten Sammelkanal 10. Die Breite des Kembereichs 7 beträgt etwa 50 bis 65 % der Gesamtbreite, die Höhe etwa 60 bis 80 % der Gesamthöhe. In dem Kernbereich 7 sind in mehreren Ebenen, in der Praxis in etwa acht bis zwölf Ebenen, die in gleichen Abständen von etwa 250 bis 350 mm etagenartig übereinanderliegen, Rollen 11 angeordnet, die an der einen Seite an der Trennwand 5, an der anderen Seite in dem Traggestell 6 gelagert sind. An dem Ende, das dem Traggestell 6 benachbart ist, hat jede Rolle 11 einen Zapfen 12, auf dem ein Kettenrad 13 sitzt Über nicht dargestellte Ketten sind alle Rollen 11 mit der gleichen Geschwindigkeit antreibbar.

Sie bilden daher in jeder Etage einen Rollenförderer, der sich über die gesamte Länge des Trockners erstreckt.

Unterhalb und oberhalb der Transportebenen, in denen sich die auf den einzelnen Rollenförderem liegenden Platten kontinuierlich durch den Trockner bewegen, sind in den Zwischenräumen nebeneinanderliegender Rollen 11 fingerartige Düsenkästen 14a, 14b angeordnet, die sich über die Breite des Rollenförderers erstrecken. Die der Transportebene zugekehrte Begrenzungswand des Düsenkastens 14a, 14b ist mit Düsenöffnungen 15 zum Aufblasen von Trocknungsluft auf die durchlaufenden Platten 16 versehen. Das eine Ende des Düsenkastens 14a, 14b ist als Zuströmöffnung 17 ausgebildet, das andere Ende 18 ist geschlossen. Die Düsenkästen 14a, 14b sind keilförmig ausgebildet, so daß ihr Querschnitt in Richtung auf das geschlossene Ende 18 stetig abnimmt. Zwischen benachbarten Transportebenen ist jeweils ein oberer Düsenkasten 14a mit einem unmittelbar darunterliegenden Düsenkasten 14b hosenartig verbunden, so daß sie einen Doppelkasten bilden und eine gemeinsame Einströmöffnung 17 haben. Das Ende, an dem sich die Einströmöffnung 17 befindet, sitzt passend in einer rechteckigen Ausnehmung der Trennwand 5. Es ist unbeweglich an der Trennwand 5 befestigt und durch einen in Figur 4a erkennbaren abgewinkelten Kragen ringsum abgedichtet. Am anderen Ende 18 des Düsenkastens 14a, 14b ist eine hochkant angeordnete Halteplatte 19 befestigt.

Der waagerechte Kanal 8 ist durch ein treppenstufenähnlich geformtes Trennblech 20 in einen Saugraum 21 und einen Druckraum 22 unterteilt. Der Saugraum 21 steht mit dem Sammelkanal 8 in offener Verbindung, der Druckraum 22 mit dem Verteilerkanal 9. Mittig in dem waagerechten Kanal 8, und zwar in dem durch das Trennblech 20 abgetrennten Druckraum 22, ist ein freilaufendes (d. h. gehäuseloses) einseitig saugendes Radiallaufrad 23 untergebracht, dessen Antriebswelle die Decke 1 durchdringt und mit einem auf der Decke 1 sitzenden Antrieb 24 gekoppelt ist. Mit dem Ansaugtrichter 25 des Radiallaufrades 23 korrespondiert eine Öffnung in einem horizontalen Bereich des Trennblechs 20, so daß das Radiallaufrad 23 saugseitig mit dem Saugraum 21 in Verbindung steht.

Die Halteplatte 19 ist mit einem senkrechten Langloch 26 versehen. Durch zwei Schrauben 27, die durch das Langloch 26 hindurchgreifen, ist die Halteplatte 19 mit einem Schenkel eines U-ähnlich geformten Befestigungselementes 28 verbunden. Der andere Schenkel ist an einem waagerechten Träger 29 des Traggestells 6 befestigt. Das Langloch 26 erlaubt in senkrechter Richtung eine Verschiebung, wie durch einen Doppelpfeil in Figur 5 symbolisiert.

Bei dem beschriebenen Ausführungsbeispiel, bei dem die Düsenöffnungen 15 gemäß Figur 3 als kreisrunde Löcher ausgebildet sind, ist auf der Seite, an der die Zuströmöffnung 17 angeordnet ist, der Abstand zwischen den Düsenöffnungen 15 und der durchlaufenden Platte 16 etwa gleich dem 4- bis 5-fachen Lochdurchmesser. An der Seite, an der sich das geschlossene Ende 18 befindet, läßt er sich auf etwa den 2,5 bis 4-fachen Lochdurchmesser verkleinern. Bei einem Lochdurchmesser von 1,0 bis 1,5 cm beträgt also die Verschiebung maximal etwa 3,0 cm. Die Düsenkästen 14a, 14b sind bei einer Länge von etwa 3,0 m in dem für die Verschiebung erforderlichen Maß elastisch verformbar.

Die Einstellung der Düsenkästen 14a, 14b erfolgt bei der Montage, und Inbetriebnahme des Trockners. Wenn alle Düsenkästen 14a, 14b so montiert sind, dass die Düsenöffnungen 15 auf der gesamten Breite den gleichen Abstand von den durchlaufenden Platten haben, stellt man in der Regel fest, dass die Platten auf der Seite, an der die Zuströmöffnung 17 angeordnet ist, trockener sind als auf der Seite, an der sich das geschlossene Ende 18 befindet. Zeckmäßig werden die Düsenkästen 14a, 14b schon bei der Montage nach einer Modellrechnung oder nach Erfahrungswerten ein wenig schräg gestellt, so dass an der Seite, an der sich das geschlossene Ende 18 befindet, der Abstand der Düsenöffnungen 15 von der durchlaufenden Platte 16 kleiner ist als auf der Seite, an der die Zuströmöffnung 17 angeordnet ist. Die oberen Düsenkästen 14a in Figur 4 werden daher mit einem leichten Gefälle nach links, die unteren Düsenkästen 14b mit einem leichten Gefälle nach rechts montiert. Bei Trocknem, die aus einer größeren Anzahl von aneinandergereihten Abteilen bestehen, wird die Schrägstellung zumindest in einigen Abteilen vorgenommen, vorzugsweise in der einlauf-seitigen Hälfte der Trocknungsstrecke. Zeigt sich dann bei der Inbetriebnahme, dass die Restfeuchte der den Trockner verlassenden Platten auf der einen Seite größer oder kleiner ist als auf der anderen Seite, so wird je nach Größe der festgestellten Ungleichförmigkeit eine Korrektur vorgenommen. Dies geschieht, indem man weitere Düsenkästen ein wenig schräg oder bei dem bereits schräggestellten Düsenkästen die Neigung vergrößert, verkleinert oder rückgängig macht.Je nach der Größe der festgestellten Ungleichförmigkeit genügt es schon, nur bei wenigen Düsenkästen, z. B. bei den Düsenkästen eines einzigen Abteils, die Schrägstellung zu korrigieren. Nach der Durchführung der Korrektur sind die Düsenkästen daher in der Regel in unterschiedlichen Stellungen arretiert.

## Patentansprüche

1. Mehretagentrockner für band- oder plattenförmiges Gut, insbesondere für Gipskartonplatten,
mit folgenden Merkmalen:
der Trockner besteht aus einer Anzahl von baukastenartig aneinandergereihten Abteilen;
entsprechend der Anzahl der Etagen sind in mehreren Ebenen Fördereinrichtungen, insbesondere Rollenförderer (11), angeordnet;
in den einzelnen Etagen sind oberhalb und unterhalb der Transportebenen Düsenkästen (14a, 14b) angeordnet, die sich über die Breite der Fördereinrichtung erstrecken;
eine der Transportebene zugekehrte Begrenzungswand des Düsenkastens (14a, 14b) ist mit kreisrunden Düsenöffnungen (15) versehen;
jeder Düsenkasten (14a, 14b) hat an einem Ende eine Zuströmöffnung (17) und ist am anderen Ende (18) geschlossen;
an dem mit der Zuströmöffnung (17) versehenen Ende sitzt der Düsenkasten (14a, 14b) unverrückbar in einer Ausnehmung einer Trennwand (5);
**gekennzeichnet durch** folgende weitere Merkmale:
auf der Seite, an der die Zuströmöffnung (17) angeordnet ist, ist der Abstand zwischen den Düsenöffnungen (15) und dem durchlaufenden Trocknungsgut gleich dem 4 bis 5-fachen Durchmesser der Düsenöffnung (15);
das geschlossene Ende des Düsenkastens (14a, 14b) ist in der Weise verschieblich, dass an der Seite, an der sich das geschlossene Ende (18) befindet, der Abstand zwischen den Düsenöffnungen (15) und dem durchlaufenden Trocknungsgut auf den 2,5 bis 4-fachen Durchmesser der Düsenöffnungen (15) verkleinert werden kann;
zumindest in einigen Abteilen sind die Düsenkästen (14a, 14b) in einer geneigten Stellung arretiert, in der der Abstand der Düsenöffnungen (15) von dem durchlaufenden Trocknungsgut an der Seite, an der sich das geschlossene Ende (18) befindet, kleiner ist als an der Seite, an der die Zuströmöffnung (17) angeordnet ist.

2. Mehretagentrockner, nach Anspruch 1, **dadurch gekennzeichnet, dass** die Düsenkästen (14a, 14b) verschiedener Abteile in unterschiedlich geneigten Stellungen befestigt sind.

3. Trockner nach Anspruch 1 oder 2, **dadurch gekennzeichnet, dass** der Düsenkasten (14a, 14b) in dem für die Verschiebung des geschlossenen Endes (18) erforderlichen Maße elastisch verformbar ist.

## Claims

1. A multiple-stage dryer for sheet-shaped or plate-shaped material, in particular for gypsum plaster boards,
with the following features:
the dryer comprises a plurality of compartments which are arranged in rows adjacent to one another in the manner of modules;
conveying devices, in particular roller-type conveyors (11), are arranged in a plurality of planes in accordance with the number of stages;
nozzle boxes (14a, 14b), which extend over the width of the conveying device, are arranged in the individual stages above and below the conveying planes;
a boundary wall of the nozzle box (14a, 14b) facing the conveying plane is provided with round nozzle openings (15);
each nozzle box (14a, 14b) has an inflow opening (17) at one end and is closed at the other end (18);
at the end provided with the inflow opening (17) the nozzle box (14a, 14b) is mounted in an immovable manner in a recess in a partition wall (5);
**characterized by** the following further features:
on the side on which the inflow opening (17) is situated the distance between the nozzle openings (15) and the material to be dried passing through is equal to from 4 to 5 times the diameter of the nozzle opening (15);
the closed end of the nozzle box (14a, 14b) is displaceable in such a way that on the side on which the closed end (18) is situated the distance between the nozzle openings (15) and the material to be dried passing through can be reduced to from 2.5 to 4 times the diameter of the nozzle openings (15);
at least in individual compartments the nozzle boxes (14a, 14b) are locked in an inclined position in which the distance of the nozzle openings (15) from the material to be dried passing through is smaller on the side on which the closed end (18) is situated than on the side on which the inflow opening (17) is situated.

2. A multiple-stage dryer according to Claim 1, **characterized in that** the nozzle boxes (14a, 14b) of different compartments are fastened in positions inclined to different degrees.

3. A dryer according to Claim 1 or 2, **characterized in that** the nozzle box (14a, 14b) can be deformed resiliently to the degree required for the displacement of the closed end (18).

## Revendications

1. Sécheur à étages multiples pour matière en forme de bandes continues ou de plaques, en particulier pour les plaques de placoplâtre, ayant les caractéristiques suivantes:
le sécheur est constitué d'un certain nombre de compartiments en forme de modules juxtaposés,
des dispositifs de transport, en particulier des transporteurs à rouleaux (11), correspondant au nombre des étages, sont disposés dans plusieurs plans,
des boîtes de diffuseurs (14a, 14b), qui s'étendent sur la largeur du dispositif de transport, sont disposées dans les différents étages au-dessus et en dessous des plans de transport,
une paroi périphérique de la boite de diffuseurs (14a, 14b), orientée vers le plan de transport, est pourvue d'orifices (15) de diffusion circulaires,
chaque boîte de diffuseurs (14a, 14b) a une ouverture d'admission (17) à une extrémité et est fermée à l'autre extrémité (18),
à l'extrémité pourvue de l'ouverture d'admission (17), la boîte de
diffuseurs (14a, 14b) est placée de manière inamovible dans un évidement d'une paroi de séparation (5),
**caractérisé par** les caractéristiques supplémentaires suivantes:
sur le côté, sur lequel l'ouverture d'admission (17) est disposée, la distance entre les orifices (15) de diffusion et le produit à sécher passant en continu est égale à 4 à 5 fois le diamètre de l'orifice (15) de diffusion,
l'extrémité fermée de la boîte de diffuseurs (14a, 14b) peut coulisser de telle manière que sur le côté sur lequel l'extrémité fermée (18) se trouve,
la distance entre les orifices (15) de diffusion et la matière à sécher passant en continu puisse être réduite à 2,5 à 4 fois le diamètre des orifices (15) de diffusion,
au moins dans certains compartiments, les boîtes de diffuseurs (14a, 14b) sont bloquées dans une position inclinée dans laquelle la distance des orifices (15) de diffusion par rapport à la matière à sécher passant en continu est plus petite sur le côté sur lequel l'extrémité fermée (18) se trouve que sur le côté sur lequel l'ouverture d'admission (17) est disposée.

2. Sécheur à étages multiples selon la revendication 1, **caractérisé en ce que** les boîtes de diffuseurs (14a, 14b) des différents compartiments sont fixées dans les positions différemment inclinées.

3. Sécheur à étages multiples selon la revendication 1 ou 2, **caractérisé en ce que** la boîte de diffuseurs (14a, 14b) est élastiquement déformable dans la mesure requise pour le déplacement de l'extrémité fermée (18).
